# EUROPÄISCHE PATENTSCHRIFT

(11) **EP 0 283 541 B1**
(45) Veröffentlichungstag und Bekanntmachung des Hinweises auf die Patenterteilung: **25.09.1991**
(21) Anmeldenummer: 87104515.9
(22) Anmeldetag: 26.03.1987
(51) Int. Cl.: B65B 53/06

(54) **Verfahren und Vorrichtung zum Aufschrumpfen einer auf einem palettierten Gutstapel befindlichen Folienhaube**
Method and apparatus for shrinking a plastic hood around a palletized load
Procédé et appareil pour rétrécir une housse en plastique autour d'une charge palettisée

(43) Veröffentlichungstag der Anmeldung: 28.09.1988
(73) Patentinhaber: VFI Gesellschaft für Verpackungstechnik mbH, D-47800 Krefeld (DE)
(72) Erfinder: Grefrath, Knut, D-4050 Mönchengladbach (DE); Wanders, Willi, D-4290 Bocholt (DE)
(74) Vertreter: Stenger, Watzke & Ring Patentanwälte

(56) Entgegenhaltungen:
- EP-A- 0 116 124
- EP-A- 0 205 135

## Beschreibung

Die Erfindung bezieht sich auf ein Verfahren und eine Vorrichtung zum Aufschrumpfen einer auf einem palettierten Gutstapel befindlichen Folienhaube entsprechend dem Oberbegriff des Patentanspruchs 1.

Ein Verfahren und eine Vorrichtung dieser Art sind aus der EP-A- 116 124 sowie nach der Veröffentlichung von Karl Kalliwoda "Transportsicherung palettierter Güter mit Schrumpfhauben und Schrumpffolien" in "Transport und Lagern", Nr. 3, 1970, Seite 86, bekannt. Dabei wird die an ihrem unteren Rand fixierte Haube mittels eines Luftstroms leicht aufgebläht, so daß sich ein Luftkissen bildet, auf Grund dessen die verpackte Ware vor der Wärmeaufnahme geschützt wird. Da das Luftkissen nur durch leichtes Aufblähen gebildet wird, vermag die Haube beim Abkühlen frei und gleichmäßig zu schrumpfen. Die Wärmebeaufschlagung findet hierbei innerhalb eines Tunnels durch Heißluft statt, so daß die Paletten auch auf ihre Förderbahn gleich dezentriert eingebracht werden können. Für eine Wärmebeaufschlagung mittels Strahler ist die genaue Abstandshaltung zur Folie hin indes hierbei nicht gewährleistet. Das gleiche würde auch für eine örtliche Wärmebeaufschlagung mit Hilfe von Heißgasbrennern, bei denen die Flammentemperatur durch Zumischung von Luft an den erforderlichen Wert herabgesetzt wird, gelten. Obgleich die Betriebsweise mit dem erwähnten Luftkissen den Vorteil bietet, selbst empfindliche Waren, wie Margarine und Speiseeis, einzuschrumpfen, können beträchtliche Einschränkungen durch ein ballonartiges Aufblähen der überzogenen Folienhaube in der beschriebenen Weise entstehen, wenn diese einem Wärmestrahler oder einem Brenner zu nahe kommt oder ihn sogar berührt. Die Gefahr ist umso größer, je größer die Haube im Verhältnis zum Gutstapel gewählt wird. Wird hingegen die Haube weniger reichlich bemessen, so besteht die Gefahr, daß sie sich trotz Aufblähung an die Kanten des Gutstapels anlegt, an welchen Stellen es bei späterer Wärmebeaufschlagung leicht zu einer Beschädigung der Haube kommen kann.

Hiervon ausgehend liegt der Erfindung die Aufgabe zugrunde, ein Verfahren und eine zu dessen Durchführung geeignete Vorrichtung derart zu schaffen, daß die Folienhaube selbst bei sehr reichlicher Bemessung und ausgedehnter Erstreckung bei der Ausbildung des Luftkissens in Bezug auf relativ zu ihr bewegliche und sie mit Wärme beaufschlagende Wärmequellen diese nicht berühren und ihnen auch nicht unzulässig nahe kommen, ohne daß die Gefahr besteht, daß sich die Folienhaube im Kantenbereich an den Gutstapel anlegt.

Die Erfindung löst diese Aufgabenstellung durch die in den Patentansprüchen gemachten Vorschläge.

Das in der erfindungsgemäßen Weise erzeugte Luftkissen wird somit in einer kontrollierten Weise gestaltet, so daß die Lage der Folie zwischen Gutstapel einerseits und Wärmequelle andererseits zuverlässig stabilisiert ist. Die bereichsweise Begrenzung der Ansaugung schließt es aus, daß sich großflächige Abhebungen einstellen können. Dennoch ist stets gewährleistet, daß in der Wärmebeaufschlagungszone ein Abstand vom Verpackungsgut besteht, der eine Wärmeübertragung auf letzteres ausschließt. Die mit pneumatischen Mitteln vorgenommene Ansaugung erlaubt die Wärmebeaufschlagung sowohl mit den Gutstapeln umgebenden, rahmenartig angeordneten Brennern als auch die Anordnung einer vertikalen Brennerleiste, zwischen welcher und dem Gutstapel eine Drehbewegung besteht. Insofern paßt sich das Luftkissen nicht nur in seiner Abstandslage vom Gutstapel und der Wärmequelle, sondern auch im Hinblick auf seine Längserstreckung der gegebenen Wärmebeaufschlagungsvoraussetzungen präzise an. Man kann daher ohne Beeinträchtigung der Schrumpfwirkung diejenigen Anordnungen wählen, die für eine Betriebsweise in der Umgebungsatmosphäre vorgesehen sind.

Eine besonders vorteilhafte Ausführungsform der Erfindung sieht bei Wärmebeaufschlagung der Folienwand mittels eines Heißgasstroms die Abhebung der Folienwand vom Gutstapel derart vor, daß sich eine Wellenform ergibt.

Während die der Wärmebeaufschlagung vorauseilende Ansaugung die Folie örtlich begrenzt vom Gutstapel abhebt, drückt der Heißgasstrom im Anschluß an diese Abhebung die Folie wieder in Richtung auf den Gutstapel zurück. Wellenberg und Wellental gelangen hierbei in eine genau fixierte Lage. Ein unbeabsichtigtes Anlegen der Folie im Bereich der Wärmebeaufschlagungszone, also im Bereich des Wellentals, wird zweckmäßig dadurch vermieden, daß die vorgeschlagene Ansaugung örtlich vor und hinter der Wärmebeaufschlagungszone ausgeführt wird. Dies führt im Ergebnis zu einem Wellenberg im Bereich der voreilenden Ansaugung, sodann zu einem Wellental im Bereich der Wärmebeaufschlagung, und schließlich zu einem Wellenberg im Bereich der nachgeordneten Ansaugung. Letztere kann den Abkühlungs- und Schrumpfverhältnissen entsprechend auch auf eine breitere Zone ausgelegt werden, als dies bei der voreilenden Ansaugung der Fall ist. Auch müssen die Amplituden der Wellenberge nicht notwendigerweise übereinstimmen. Weitgehende Möglichkeiten der Formgebung des Wellenprofils lassen sich verwirklichen, wenn die Ansaugrichtungen entsprechend verschwenkbar eingestellt werden.

Neben der Beaufschlagung durch einen mittels mehrerer Brenner erzeugten Heißgasstrom läßt sich die Wärmebeaufschlagung auch durch einen Linienbrenner gewährleisten, bei welchem entlang eines Spaltes aus einer Mischkammer ein sich in der Regel horizontal erstreckendes Flammenband besteht, welches dann in gleicher Weise wie Einzelbrenner eine Vermischung mit Kaltluft erfährt. Größere Bedeutung haben ebenfalls Infrarotstrahler, die wiederum elektrisch oder durch Spezialbrenner beheizt sein können.

Die Heizleistung wird in üblicher Weise so gewählt, daß die zwischen etwa 50 bis 250 µm starken Folien eine hinreichende Plastifizierung erfahren, um anschließend bei der Erkaltung zu schrumpfen.

Eine besonders wirkungsvolle Betriebsweise erlaubt die vorliegende Erfindung dann, wenn die Ansaugung der Folienwand berührungslos erfolgt. Dabei besteht zwischen den die Ansaugung bewirkenden Saugdüsen und der Folienwand ein Abstand, der es ausschließt, daß beispielsweise die Folie an einer Ansaugeeinrichtung festkleben würde. Die Voraussetzungen der berührungslosen Abhebung der Folie lassen sich durch entsprechende Steuerungen des Ansaug-Unterdruckes gewährleisten. Hierfür ist maßgeblich, daß in den Saugdüsen nicht der größtmögliche Unterdruck besteht, sondern daß durch die Saugdüsen in jedem Falle noch Luft angesaugt wird. Die Saugdüsen sind dabei einer Säugleiste mit Düseneinlauf überlegen, weil sich Saugdüsen in individueller Art auf bestimmte Ansaugkräfte einstellen lassen. Letzteres hat zum Beispiel dann Bedeutung, wenn die Abhebung bereichweise verstärkt ausgeführt werden muß. Dies ist vor allem in den empfindlichen Eckbereichen des Gutstapels der Fall.

Die Wärmebeaufschlagungszone sowie die Ansaugungsbereiche werden gemäß der Erfindung mit besonderem Vorteil von unten nach oben wandernd geführt. Dies läßt sich mit Einrichtungen verwirklichen, die den Gutstapel rahmenartig umschließen. Besondere Beachtung erfordern jeweils die Anfangs- und Endbedingungen des Schrumpfvorganges. So kommt es zu Beginn darauf an, daß die über den Rand der frei stehenden Palette herunterhängende Folienwand zunächst fixiert wird. Bekannte Möglichkeiten sehen hierfür eine zentrale Absaugung mittels eines Gebläses vor, so zum Beispiel der Vorschlag nach der Patentanmeldung P 30 14 369.2-27. Begünstigen läßt sich ein derartiger Einschlag des freien Folienrandes noch dadurch, daß nach der vorliegenden Erfindung zur Mitte des Gutstapels hin geblasen wird, wobei er während des Schrumpfens seine Lage ändert, woraufhin die Palette abgesetzt wird.

Bei der von unten nach oben wandernd geführten Beaufschlagungszone und mitlaufenden Ansaugung macht weiterhin die Haubendecke besondere Aufmerksamkeit erforderlich, da ihre gleichmäßige Abhebung von der Stirnfläche des Gutstapels gewährleistet sein muß. Dies wird dadurch erreicht, daß bei Eintritt der Haubenoberkante in die Wärmebeaufschlagungszone eine Luftströmung horizontal bis leicht schräg abwärts, über die Haubendecke geführt wird.

Als Folge dieser Luftströmung kommt es zu einer gleichmäßigen Anhebung auf der Haubendecke, so daß die Voraussetzungen für ein gleichmäßiges Schrumpfen auch in diesem Bereich gewährleistet sind.

Die erfindungsgemäße Vorrichtung, die insbesondere zur Durchführung des Verfahrens gemäß der Erfindung ausgebildet ist, geht vom gleichen Stand der Technik wie das erfindungsgemäße Verfahren aus. Auch soll die erfindungsgemäße Vorrichtung der Lösung der gleichen Aufgabenstellung dienen.

Demnach führt die erfindungsgemäße Vorrichtung, wie sie in den sich hierauf beziehenden Patentansprüchen vorgeschlagen ist, zu einer Anordnung, bei welcher vor der entlang einer Linie verlaufenden Wärmebeaufschlagungszone mit Ansaugeinrichtungen eine Ansaugung vorgenommen wird, so daß sich ein Abhebungsbereich der Folienwand parallel und voreilend zur Wärmebeaufschlagungszone ergibt. Diese Anordnung gewährleistet insbesondere in Verbindung mit einer der Wärmequelle nachgeordneten, weiteren Ansaugeinrichtung einen wellenartigen Verlauf der Folienwand, so daß ein Wellental von zwei Wellenbergen eingeschlossen ist, wobei sich diese Ausbildung mit der Verschiebung der Wärmequelle und der Ansaugeinrichtungen gleichzeitig nach oben bewegt. Die Wärmequelle und die Ansaugeinrichtung umgeben den Gutstapel daher zweckmäßig rahmenartig in jeweils horizontalen Ebenen, wobei sie in vertikaler Richtung verschieblich sind.

Zweckmäßig sind die Wärmequelle und die Ansaugeinrichtungen an Rohrabschnitten ausgebildet. Damit es in den Eckbereichen zu einer besonders ausgeprägten Abhebung kommt, ragen diese, mit Abstand von der Folienwand angeordneten Rohrabschnitte in jeweils einer Ebene über die Gutstapelkanten hinaus.

Eine wirkungsvolle Ansaugleistung ergibt sich bei düsenartigen Eintritten in die Ansaugeinrichtungen. Hierdurch werden nicht nur Druckverluste weitgehend vermieden, sondern auch günstige Voraussetzungen für die Steuerung der Ansaugleistung geschaffen.

Entsprechend besteht die Wärmequelle aus in die vorgeschlagenen Rohrabschnitte eingesetzte Düsen, die einen gemeinschaftlichen Gasanschluß haben. Oberhalb dieser Düsen wird mit Vorteil noch ein Druckluftaustritt angeordnet, über den nicht nur Verbrennungsluft zugeführt wird, sondern zugleich die Kaltluft zur Herabsetzung der Heißgastemperatur ausströmt, wobei dann dem Heißgasstrahl durch entsprechende Lage der Druckluftaustrittsöffnungen eine bestimmte Richtung, und zwar in der Regel nach abwärts, gegeben werden kann.

In der Ausgangsstellung befindet sich die Palette in bekannter Weise in angehobenem Zustand, wobei die Folienränder nach unten über die Unterkante der Palette herunterhängen. Um eine zuverlässige Festlegung dieser Folienränder zu bewirken, werden sie nicht nur mit Wärme zwecks Unterschrumpfung beaufschlagt, sondern außerdem noch zur Mitte hin durch Druckluft geblasen, die aus der in dieser Stellung umschaltbaren Ansaugeinrichtung bzw. aus den Düsen derselben austritt. Durch Absenkung der Palette auf einen Träger läßt sich unter untergeschrumpfte Folienrand zusätzlich noch mechanisch sichern, wie es nach der US-PS 38 07 126 bekannt ist.

Wenn die Oberkante der Folienhaube in die Wärmebeaufschlagungszone eintritt, schaltet die voreilende Absaugeeinrichtung ebenfalls auf Druckbetrieb um, so daß die Haubendecke eine kontrollierte Anhebung erfährt. Für beide Umschaltungen sind Weggeber vorgesehen, die bei Erreichen der unteren bzw. der oberen Endlage jeweils ein Signal erzeugen, mittels dessen die Umsteuerung der jeweiligen Ansaugeeinrichtungen in den Druckbetrieb ausgelöst wird.

Eine besondere Druckregelung gestattet es, daß die Abhebung der Folienwand unter Ausbildung des wellenartigen Profils berührungsfrei verläuft. Zu diesem Zweck verfügen wenigstens einige Düsen der Absaugeeinrichtung über Drucksensoren, die zwei unterschiedlichen Düsenquerschnitten im achsialen Abstand zugeordnet sind. Je nach der ermittelten Druckdifferenz besteht eine gedrosselte Ansaugung, wie sie durch eine sich in unmittelbarer Nähe des Düseneinlaufs befindlichen Folie ausgelöst wird. Die Ansaugleistung wird so gesteuert, daß ein bestimmter Abstand zwischen der Folie und den düsenartigen Eintritten erhalten bleibt.

Im Falle eines unbeabsichtigten Anliegens der Folie an den düsenartigen Eintritten wird der Druckunterschied der beiden Messungen zu Null. In diesem Fall läßt sich durch Reduzierung der Ansaugleistung und ggbfs. sogar durch einen vorübergehenden Druckstoß eine Ablösung der Folien von den düsenartigen Eintritten herbeiführen. Um dies nicht durch ein Ankleben zu erschweren, sind die düsenartigen Eintritte in ihre Umgebung zweckmäßig mit einer adhäsionsmindernden Beschichtung, insbesondere mit einer Beschichtung aus Polytetrafluoräthylen, versehen.

Zur weiteren Veranschaulichung der Erfindung wird auf die sich auf Ausführungsbeispiele beziehenden Zeichnungen Bezug genommen. Darin zeigen:
- Figur 1.: Die erfindungsgemäße Vorrichtung in isometrischer Darstellung, mit teilweise geschnittener Vorderansicht,
- Figur 2.: Eine Draufsicht entsprechend Figur 1,
- Figur 3.: Eine vergrößerte Darstellung eines Ausschnittes gemäß Figur 1,
- Figur 4.: Die Ausgangsstellung beim Aufschrumpfen einer Folienhaube und
- Figur 5.: Die Endstellung beim Aufschrumpfen einer Folienhaube.

Entsprechend Fig. 1 ist der Gutstapel 2 von einer Folienhaube umgeben, die aufzuschrumpfen ist. Der Gutstapel 2 befindet sich dabei auf einer Palette 19, die ihrerseits unter Festklemmung des eingeschlagenen, unteren Folienrandes 20 auf einem Träger 21 aufsteht.

Wie am besten Fig. 4 zeigt, befindet sich der Gutstapel zu Beginn in einer angehobenen Stellung, wobei er auf dem Scherentisch 26 ruht. Das Gebläse 27 saugt Luft ab, während die Wärmequelle 1 den zunächst nach unten frei hängenden Folienrand 20 beaufschlagt. Die leicht nach oben schwenkbaren Ansaugeinrichtungen 9 schalten in dieser Lage auf den Druckbetrieb ein, so daß die von ihnen austretenden Luftstrahlen in Verbindung mit der Absaugung durch das Gebläse 27 die Folienränder 20 in die gestrichelte Lage 20ʹ drücken. In diesem Zustand wird die Palette abgesenkt, die untere Ansaugeinrichtung 9 wieder horizontal gestellt und die Wärmequelle 1 einschließlich der Ansaugeinrichtungen 3 und 9 in vertikaler Richtung 6 nach oben verschoben. Die Einrichtung nimmt dann die in Fig. 1 gezeigte Stellung ein. Sowohl die obere als auch die untere Absaugeinrichtung 3 bzw. 9 sind auf Absaugung eingestellt, während die Wärmequelle 1 die Heißgasströme erzeugt. In Fig. 1 ist die Absaugung durch Pfeile innerhalb der dazugehörigen Rohrabschnitte 10 bzw. 12 dargestellt.Außer diesen umlaufenden Rohrabschnitten sind noch umlaufende Rohrabschnitte 11 vorgesehen, welche Bestandteil der Wärmequelle 1 sind. Die Rohrabschnitte sind, wie dies Fig. 2 in Bezug auf die Rohrabschnitte 10 zeigt, auf sämtlichen Seiten des Gutstapels 2 vorgesehen. Die vorderen Rohrabschnitte sind in Fig. 1 lediglich aus Gründen der Erkennbarkeit fortgelassen worden. Insbesondere überragen die Rohrabschnitte 10,11 und 12 die Gutstapelkanten 13, so daß in deren Nähe eine besonders ausgeprägte Wärmebeaufschlagung bzw. Ansaugungswirkung besteht.

Die demgemäß umlaufend ausgeführte Wärmequelle 1 führt zur Wärmebeaufschlagung entlang einer horizontalen Umfangslinie 4, oberhalb und unterhalb welcher die Wärmebeaufschlagungszone 5 besteht. Diese ist durch die infolge Erhitzung eingetretene Plastifizierung des Folienmaterials gekennzeichnet. In Bewegungsrichtung 6 vor der Wärmebeaufschlagungszone 10 liegt der Abhebungsbereich 7 der Folienwand 8, dessen Wellenform Fig. 1 besonders deutlich zeigt. Diese Abhebung führt jedoch nicht zum Anliegen der Folienwand 8 an der Ansaugeeinrichtung. In Bewegungsrichtung 6 nach der Wärmebeaufschlagungszone 5 besteht der untere Abhebungsbereich 28 auf Grund der Ansaugung mittels der unteren Ansaugeeinrichtung 9.

Fig. 3 zeigt in vergrößerter Darstellung Einzelheiten der Wärmequelle und der Ansaugeeinrichtungen. Demnach besteht bei den Rohrabschnitten 10 und 12, deren Anschluß an getrennt einschaltbare und umschaltbare Sauggebläse nicht dargestellt ist, jeweils ein düsenartiger Eintritt 14 bzw. 15, so daß sich die Abhebungsbereiche 7 und 28 als Wellenberge ausbilden. Zwischen den Rohrabschnitten 10 und 12 erkennt man den Rohrabschnitt 11, für den ein Gasanschluß 17 besteht. Austrittsseitig ist der Rohrabschnitt 11 mit Düsen 16 versehen, oberhalb welcher ein Druckluftaustritt 18 besteht, so daß die Heißgasströmung sich entsprechend ausbildet.

Am Beispiel der unteren Ansaugeinrichtung 9 ist gezeigt, daß Drucksensoren 23 und 24 im Bereich des düsenartigen Eintrittes 15 vorgesehen sind. Der Drucksensor 23 liegt an der engsten Querschnittsstelle, während der Drucksensor 24 an einer dahinter liegenden, im Querschnitt vergrößerten Stelle des Rohrabschnittes 12 angeordnet ist. Somit läßt sich die Druckdifferenz an den beiden Stellen ermitteln, die ein Maß für die Drosselung der Einsaugung infolge Annäherung des Wellenberges der Folie im Bereich der Abhebungszone 28 ist. Wie beschrieben, läßt sich hiermit die Absaugleistung für die Ansaugeinrichtung so steuern, daß die Abhebung berührungsfrei bleibt.

Entsprechend Fig. 5 ist die gesamte Einrichtung kurz vor Beendigung der Aufschrumpfung dargestellt. Die Oberkante 22 der Folienhaube ist in den Bereich der Wärmebeaufschlagung eingetreten. Die Ansaugeinrichtungen 3 schalten in dieser Lage auf Druckbetrieb um, während ihre Rohrabschnitte 10 gleichzeitig leicht schräg nach unten verschwenkt werden. Die Druckluftstrahlen erzeugen oberhalb der Folienhaube einen leichten Unterdruck, so daß sich die Haubendecke, wie Fig. 5 zeigt, etwas anhebt. Dies ermöglicht ein weitgehend berührungsfreies Erhitzen auch im oberen Bereich der Folienhaube, die schließlich beim Erkalten gleichfalls frei schrumpfen kann.

Die vorliegende Erfindung gestattet es, daß die Wärmebeaufschlagungszone weitgehend in ihrer Bewegungsrichtung den Anforderungen entsprechend gestaltet werden kann.

Anstatt der in den Zeichnungen wiedergegebenen Bewegungsrichtung von unten nach oben kann die Bewegungsrichtung gleichfalls von oben nach unten ausgeführt werden, wenn beispielsweise der Gutstapel von vornherein in einen Schlauchsack gestellt wurde, der unten geschlossen ist. Die gleichen Voraussetzungen würde ein mit übergezogener Folienhaube versehener Gutstapel erfüllen, der unten durch ein Foliendeckblatt einen Verschluß aufweist. Derartige unterseitige Verschlüsse des Gutstapels würden im übrigen auch ein Einblasen von Luft, wie es nach dem erwähnten Stand der Technik der Fall gewesen ist, nicht gestatten, so daß man auf dem herkömmlichen Wege hier ein vorübergehendes Luftkissen nicht bilden könnte. Demgegenüber ist der erfindungsgemäße Vorschlag unabhängig von einer Einblasung der bekannten Art. Weiterhin läßt sich das erfindungsgemäße Verfahren auch dann anwenden, wenn über den mit einer Folienhaube überzogenen Gutstapel noch eine weitere Schutzhaube übergezogen werden muß, beispielsweise zur Abschirmung gegenüber Strahlung. In einem derartigen Fall wird bei der vertikalen Bewegung der Wärmebeaufschlagungszone von oben nach unten odervon unten nach oben jeweils nur die äußere Folienhaube von der Abhebung erfaßt.

## Patentansprüche

1. Verfahren zum Aufschrumpfen einer auf einem palettierten Gutstapel befindlichen Folienhaube, wobei die Folienhaube mit Wärmeenergie beaufschlagt wird, während sie unter Bildung eines vorübergehend zwischen dem Gutstapel und der Folienhaube bestehenden Luftkissens vom Gutstapel derart auf Abstand gehalten ist, daß sie im Verlauf der darauffolgenden Abkühlung der freien Aufschrumpfung unterliegt,
dadurch gekennzeichnet,
daß die Folienhaube zur Bildung des Luftkissens einer Ansaugung von außen ausgesetzt wird, wobei in ihr das Luftkissen örtlich begrenzt in der Nähe einer örtlich bei ihr bestehenden Wärmebeaufschlagungszone (5) durch eine Ansaugung (8) der Folienwand im Bereich der Wärmebeaufschlagungszone derart ausgebildet wird, daß die Folienwand eine die Wärmebeaufschlagungszone umfassende, örtlich begrenzte Abhebung vom Gutstapel (2) erfährt, die mit der Wärmebeaufschlagungszone über die Folienhaube wandert.

2. Verfahren nach Anspruch 1,
dadurch gekennzeichnet,
daß die örtlich begrenzte Abhebung der Folienwand (8) vom Gutstapel (2) in Nähe einer Wärmebeaufschlagung des letzteren mittels eines Heißgasstromes in Wellenform ausgebildet wird.

3. Verfahren nach den Ansprüchen 1 und 2,
dadurch gekennzeichnet,
daß die bereichsweise Ansaugung örtlich in Bewegungsrichtung vor und hinter der Wärmebeaufschlagungszone (5) vorgenommen wird.

4. Verfahren nach den Ansprüchen 1 bis 3,
dadurch gekennzeichnet,
daß die Ansaugung berührungslos mittels von der Folienwand (8) beabstandeter Saugdüsen vorgenommen wird.

5. Verfahren nach den Ansprüchen 1 bis 4,
dadurch gekennzeichnet,
daß die Ansaugung in den Eckbereichen des Gutstapels (2) verstärkt ausgeführt wird.

6. Verfahren nach den Ansprüchen 1 bis 5,
dadurch gekennzeichnet,
daß die Wärmebeaufschlagungszone (5) und mit ihr die Ansaugungsbereiche von unten nach oben wandernd geführt werden, und daß die über den Rand der dabei freistehenden Palette (19) herunterhängende Folienwand (8) im Anschluß an die Wärmebeaufschlagung zur Mitte unter den Gutstapel (2) hin geblasen wird, woraufhin die Palette unter Einklemmen des Folienrandes abgesetzt wird.

7. Verfahren nach den Ansprüchen 1 bis 6,
dadurch gekennzeichnet,
daß die Wärmebeaufschlagungszone (5) und mit ihr die Ansaugungsbereche von unten nach oben wandernd geführt werden, und daß bei Eintritt der Haubenoberkante in die Wärmebeaufschlagungszone eine Luftströmung etwa horizontal bis leicht schräg abwärts über die Haubendecke geführt wird.

8. Verfahren nach den Ansprüchen 1 bis 7,
dadurch gekennzeichnet,
daß die der Wärmebeaufschlagungszone (5) folgende Ansaugung auf eine großere örtliche Abhebung eingestellt wird als die vorausgehende Ansaugung.

9. Vorrichtung zum Aufschrumpfen einer auf einem palettierten Gutstapel befindlichen Folienhaube, für deren Beaufschlagung mit Wärmeenergie eine Wärmequelle (1) vorgesehen ist, und bei der Mittel für die Erzeugung eines vorübergehend zwischen dem Gutstapel (2) und der Folienhaube bestehenden Luftkissens vorgesehen sind, welche die Folienhaube während der Wärmebeaufschlagung derart auf Abstand vom Gutstapel hält, daß sie im Verlaufe ihrer darauffolgenden Abkühlung der freien Aufschrumpfung unterliegt,
dadurch gekennzeichnet,
daß die Wärmequelle (1) relativ zum Gutstapel (2) beweglich und für die Wärmebeaufschlagung einer örtlich begrenzten Zone (5) einer Folienwand (8) entlang einer Linie (4) ausgeführt ist,
und daß für die Bildung eines örtlich begrenzten Luftkissens wenigstens eine der Wärmequelle (1) in Bewegungsrichtung voreilende Ansaugeinrichtung
(3) für einen parallel zur Wärmebeaufschlagungszone (5) verlaufenden und diese umfassenden, örtlich begrenzten Abhebungsbereich (7) der Folienwand (8) vorgesehen ist.

10. Vorrichtung nach Anspruch 9,
dadurch gekennzeichnet,
daß der Wärmequelle (1) eine weitere Ansaugeinrichtung (9) nachgeschaltet ist.

11. Vorrichtung nach den Ansprüchen 9 und 10,
dadurch gekennzeichnet,
daß die Wärmequelle (1) und die Ansaugeinrichtung (3, 9) den Gutstapel (2) rahmenartig in jeweils horizontalen Ebenen umgeben und vertikal verschieblich sind.

12. Vorrichtung nach den Ansprüchen 10 und 11,
dadurch gekennzeichnet,
daß die Wärmequelle (1) und die Ansaugeinrichtungen (3, 9) an Rohrabschnitten (10, 11, 12) ausgebildet sind, die sich mit Abstand von den Folienwänden (8) in jeweils einer Ebene über die Gutstapelkanten (13) hinsusragend erstrecken.

13. Vorrichtung nach Anspruch 12,
dadurch gekennzeichnet,
daß die Ansaugeinrichtungen (3, 9) Kanäle mit düsenartigen Eintritten (14, 15) sind.

14. Vorrichtung nach den Ansprüchen 12 und 13,
dadurch gekennzeichnet,
daß die Wärmequelle (1) als in die Rohrabschnitte (11) eingesetzte Düsen (16) mit einem gemeinsamen Gasanschluß (17) und mit einem über ihnen angeordneten Druckluftaustritt (18) ausgeführt sind.

15. Vorrichtung nach den Ansprüchen 11 bis 14,
dadurch gekennzeichnet,
daß die Ansaugeinrichtungen (3,9) jeweils für sich getrennt auf Druckbetrieb umschaltbar sind, wobei diese Umschaltstufen ihrer Höhenlage derart zugeordnet sind, daß in der unteren, durch Hochstehen der Palette (19) gekennzeichneten Ausgangsstellung die nachgeordnete Ansaugeinrichtung (9) im Anschluß an die Wärmebeaufschlagung auf Druck umschaltet, und sich anschließend die Palette (19) mit eingeschlagenem Folienrand (20) auf einen Träger (21) absenkt,
während die voreilende Ansaugeinrichtung (3) beim Eintritt der Oberkante (22) der Folienhaube in die Wärmebeaufschlagungszone (5) auf Druck umschaltet.

16. Vorrichtung nach den Ansprüchen 9 bis 15,
dadurch gekennzeichnet,
daß die Ansaugeinrichtungen (3,9) in Nähe ihrer düsenartigen Eintritte (14,15) unterschiedlichen Querschnitten zugeordnete Drucksensoren (23,24) aufweisen, mittels derer die Ansaugleistung eine Steuerung nach Maßgabe einer noch bestehenden, gedrosselten Absaugung derart erfährt, daß bei kleiner werdender Drosselung die Leistung gesteigert wird und umgekehrt.

17. Vorrichtung nach den Ansprüchen 13 bis 16,
dadurch gekennzeichnet,
daß die düsenartigen Eintritte (14,15) in ihrer Umgebung eine adhäsionsmindernde Beschichtung aufweisen.

18. Vorrichtung nach Anspruch 17,
dadurch gekennzeichnet,
daß die Beschichtung aus Polytetrafluoräthylen besteht.

## Claims

1. Method for shrinking a cover sheet on a palletized stack of goods by application of thermal energy to the cover sheet while it is kept at a distance from the stack of goods through formation of a temporary air cushion between the stack of goods and the cover sheet, in such a manner that it is subjected to free shrinking-on during subsequent cooling off,
characterized in that
the cover sheet is subjected to a suction effect from the outside for the formation of the air cushion, said air cushion in the cover sheet being formed in a locally restricted manner in the vicinity of a local heat application zone (5) through suction (8) of the sheet wall in the area of the heat application zone, in such a way that the sheet wall is lifted locally restricted from the stack of goods (2) in an area which encompasses the heat application zone, the lifted area travelling together with the heat application zone over the sheet cover.

2. Method according to claim 1
characterized in that
the locally restricted lift of the sheet wall (8) from the stack of goods (2) is formed in the vicinity of heat application to the latter by means of a waveshaped hot gas flow.

3. Method according to claims 1 and 2,
characterized in that
the zonal suction is locally applied in moving direction upstream and downstream of the heat application zone (5).

4. Method according to claims 1 to 3,
characterized in that
the suction is effected in a non-contacting manner by means of nozzles arranged at a distance from the sheet wall (8).

5. Method according to claims 1 to 4,
characterized in that
the suction is intensified in the corner areas of the stack of goods (2).

6. Method according to claims 1 to 5,
characterized in that
the heat application zone (5) together with the suction area travel from the bottom to the top, and that the cover sheet (8) hanging over the edge of the free-standing pallet (19) is blown after the application of heat towards the centre under the stack of goods (2), whereupon the pallet is lowered and clamps in the sheet edge.

7. Method according to claims 1 to 6,
characterized in that
the heat application zone (5) together with the suction areas travel travel from the bottom to the top, and that upon entry of the cover top edge in the heat application zone an air current is guided approximately horizontally to slightly inclined downwards over the cover sheet.

8. Method according to claims 1 to 7,
characterized in that
the suction downstream of the heat application zone (5) is controlled to effect a higher local lift of the cover sheet than the upstream suction.

9. Device for shrinking a cover sheet on a palletized stack of goods, a heat source (1) being provided for the application of thermal energy to said cover sheet, and with the provision of means for the generation of a temporary air cushion between the stack of goods (2) and the cover sheet, said air cushion keeping the cover sheet during the application of heat at such a distance from the stack of goods that it is subjected to free shrinking-on during the subsequent cooling,
characterized in that
the heat source (1) is movable relatively to the stack of goods (2) and arranged along a line (4) for the application of heat to a locally restricted zone (5) of a sheet wall (8),
and that for the formation of a locally restricted air cushion at least one suction device (3) travelling ahead of the heat source (1) in moving direction is provided for a locally restricted lifting area (7) of the sheet wall which runs parallel to the heat application zone (5) and encompasses same.

10. Device according to claim 9,
characterized in that
an additional suction device (9) is arranged downstream of the heat source (1).

11. Device according to claims 9 and 10,
characterized in that
the heat source (1) and the suction device (3,9) surround the stack of goods (2) in a framelike manner in horiozontal planes and are vertically shiftable.

12. Device according to claims 10 and 11,
characterized in that
the heat source (1) and the suction devices (3,9) are arranged at tube segments (10,11,12), which project at a distance from the sheet walls (8) in one plane each beyond the edges (13) of the stack of goods.

13. Device according to claim 12,
characterized in that
the suction devices (3,9) are channels with nozzle-like inlets (14,15).

14. Device according to claims 12 and 13,
characterized in that
the heat source (1) is designed as nozzles (16) inserted in the tube segments (11) with a common gas connection (17) and a compressed-air outlet (18) arranged above them.

15. Device according to claims 11 to 14,
characterized in that
each suction device (3,9) can be individually switched over to pressure operation, said switch-over steps being assigned to the respective elevation, so that in the initial position characterized by the raised position of the pallet (19) the subsequently arranged suction device (9) switches over to pressure after the application of heat, and the pallet (19) with folded sheet edge (20) is lowered on to a support (21),
whereas the leading suction device (3) switches over to pressure upon entry of the top edge (22) of the sheet cover in the heat application zone (5).

16. Device according to claims 9 to 15,
characterized in that
the suction devices (3,9) feature in the vicinity of their nozzle inlets (14,15) pressure sensors (23,24) assigned to different cross sections, by means of which the suction line is controlled according to a still existing, choked suction, in such a manner that the output is increased at decreasing choking, and vice-versa.

17. Device according to claims 13 to 16,
characterized in that
the nozzle inlets (14,15) feature an adhesion-reducing coating in their area.

18. Device according to claim 17,
characterized in that
the coating consists of polytetrafluoroethylene.

## Revendications

1. Procédé de thermoformage d'une enveloppe de feuille en plastique située sur une pile de marchandises palettisée, l'enveloppe étant soumise à une énergie thermique, cependant qu'elle est maintenue à distance de la pile de produits par la formation d'un coussin d'air provisoire entre le produit empilé et l'enveloppe en plastique de sorte telle qu'elle est soumise, au cours du refroidissement ultérieur, à une rétraction, caractérisé en ce que
l'enveloppe de feuille destinée à la formation d'un coussin d'air est soumise à une aspiration extérieure, le coussin d'air étant formé à son intérieur de manière localement limitée à proximité d'une zone affectée thermiquement locale (5) existant en son intérieur par une aspiration (8) de la paroi de la feuille dans la zone affectée thermiquement de sorte telle que la paroi de la feuille présente un soulèvement du produit empilé (2) qui se déplace sur l'enveloppe de feuille avec la zone thermiquement affectée.

2. Procédé selon la revendication 1, caractérisé en ce que
le soulèvement localement limité de la paroi de feuille (8) par rapport au produit empilé (2) à proximité d'une zone affectée thermiquement de ce dernier est formé de manière ondulée au moyen d'un courant de gaz chaud.

3. Procédé selon les revendications 1 et 2, caractérisé en ce que
l'aspiration sectorielle est réalisée localement dans le sens du déplacement de la zone affectée thermiquement (5), en amont et en aval de celle-ci.

4. Procédé selon les revendications 1 à 3, caractérisé en ce que
l'aspiration est réalisée sans contact au moyen de buses d'aspiration écartées de la paroi de la feuille (8).

5. Procédé selon les revendications 1 à 4, caractérisé en ce que
l'aspiration est réalisée de manière renforcée dans les secteurs des coins du produit empilé (2).

6. Procédé selon les revendications 1 à 5, caractérisé en ce que
la zone affectée thermiquement (5), et avec elle les secteurs d'aspiration, se déplacent du bas vers le haut, et que la paroi de feuille (8) pendant au-dessus du bord de la palette libre (19) à cette occasion fait l'objet d'un soufflage vers le milieu du produit empilé (2) après l'affectation thermique, la palette étant ensuite déposée en serrant le bord de la feuille.

7. Procédé selon les revendications 1 à 6, caractérisé en ce que
la zone affectée thermiquement (5) et avec elle les secteurs d'aspiration se déplacent du bas vers le haut, et que lors de la pénétration du bord supérieur de l'enveloppe dans la zone d'affectation thermique, un courant d'air est mené sur la partie supérieure de l'enveloppe, de pratiquement horizontalement à légèrement obliquement vers le bas.

8. Procédé selon les revendications 1 à 7, caractérisé en ce que
l'aspiration faisant suite à la zone affectée thermiquement (5) est réglée à un soulèvement local supérieur à l'aspiration antérieure.

9. Procédé de thermoformage d'une enveloppe de feuille en plastique située sur une pile de marchandises palettisée, pour l'affectation thermique de laquelle est prévue une source de chaleur (1), et pour laquelle sont prévus des moyens pour la formation d'un coussin d'air provisoire maintenant à distance le produit empllé (2) et l'enveloppe en plastique de sorte telle qu'elle est soumise, au cours du refroidissement ultérieur, à une rétraction libre, caractérisé en ce que
la source de chaleur (1) est réalisée mobile relativement au produit empilé (2) et le long d'une ligne (4) pour l'affectation thermique d'une zone localement limitée (5) d'une paroi d'une feuille. (8), et qu'est prévu, pour la formation d'un coussin d'air localement limité, au moins un dispositif d'aspiration (3) se déplaçant dans la direction du mouvement et situé en amont de la source de chaleur pour un secteur de soulèvement (7) localement limité de la paroi de la feuille (8) se déroulant parallèlement à la zone affectée thermiquement (5) et entourant cette dernière.

10. Dispositif selon la revendication 9, caractérisé en ce que
un dispositif d'aspiration supplémentaire (9) est implanté en aval de la source de chaleur (1).

11. Dispositif selon les revendications 9 et 10, caractérisé en ce que
la source de chaleur (1) et le dispositif d'aspiration (3, 9) entourent le produit empilé (2) comme un cadre dans des plans horizontaux et qu'ils sont verticalement mobiles.

12. Dispositif selon les revendications 10 et 11, caractérisé en ce que
la source de chaleur (1) et le dispositif d'aspiration (3, 9) sont implantés sur des sections tubulaires (10, 11, 12) qui s'étendent chacune à une certaine distance des parois de la feuille (8) en dépassant dans un plan chaque fois au-dessus des bords du produit empilé (13).

13. Dispositif selon la revendication 12, caractérisé en ce que
les dispositifs d'aspiration (3, 9) sont des canaux avec des entrées en forme de buses (14, 15).

14. Dispositif selon les revendications 12 et 13, caractérisé en ce que
la source de chaleur (1) est réalisée en tant que buses (16) insérées dans les sections tubulaires (11) avec un raccordement de gaz commun (17) et avec une sortie d'air comprimé située au-dessus d'elles (18).

15. Dispositif selon les revendications 11 à 14, caractérisé en ce que
les dispositifs d'aspiration (3, 9) sont individuellement commutables sur la pression de service, ces étapes de commutation étant affectées à leur situation en hauteur de sorte telle qu'en position de départ inférieure, caractérisée par une position élevée de la palette (19), l'équipement d'aspiration situé en aval (9) commute sur la pression après l'affectation thermique, et que la palette (19) avec le bord de feuille replié (20) descend ensuite sur un support (21), cependant que l'équipement d'aspiration (3) avançant commute sur pression lors de la pénétration du bord supérieur (22) de l'enveloppe de feuille dans la zone de chauffage.

16. Dispositif selon les revendications 9 à 15, caractérisé en ce que
les dispositifs d'aspiration (3, 9) présentent des capteurs de pression (23, 24) affectés aux différentes sections des entrées en forme de buses (14, 15) à proximité desdites, et grâce auxquels la puissance d'aspiration est soumise à un contrôle selon une aspiration encore existante étranglée provoquant une augmentation de la puissance proportionnelle à la diminution de l'étranglement et vice versa.

17. Dispositif selon les revendications 13 à 16, caractérisé en ce que
les entrées en forme de buses (14, 15) présentent, dans leur environnement, un revêtement diminuant l'adhésion.

18. Dispositif selon la revendication 17, caractérisé en ce que
le revêtement est constitué par du polytétrafluorathylène.
